# EUROPÄISCHE PATENTSCHRIFT

(11) **EP 0 835 382 B1**
(45) Veröffentlichungstag und Bekanntmachung des Hinweises auf die Patenterteilung: **24.03.1999**
(21) Anmeldenummer: 96923960.7
(22) Anmeldetag: 27.06.1996
(51) Int. Cl.: F04C 2/10, F04C 15/04, F04C 15/02

(54) **ROTATIONS-HYDROMOTOR MIT ELEKTROHYDRAULISCHER STEUERUNGSEINRICHTUNG**
ROTARY HYDRAULIC MOTOR WITH ELECTROHYDRAULIC CONTROL ARRANGEMENT
MOTEUR HYDRAULIQUE ROTATIF AVEC DISPOSITIF DE COMMANDE ELECTRO-HYDRAULIQUE

(30) Priorität: 27.06.1995 DE 19522768
(43) Veröffentlichungstag der Anmeldung: 15.04.1998
(73) Patentinhaber: Schulze, Eckehart, 71287 Weissach (DE)
(72) Erfinder: Schulze, Eckehart, 71287 Weissach (DE)
(74) Vertreter: Lutz, Johannes Dieter, Dr.
(86) Internationale Anmeldenummer: EP9602818
(87) Internationale Veröffentlichungsnummer: WO9701711

(56) Entgegenhaltungen:
- DE-B- 2 110 863
- US-A- 4 494 915

## Beschreibung

Die Erfindung betrifft einen Rotations-Hydromotor mit elektrohydraulischer Steuerungseinrichtung, bei dem der Rotor zwei einander überlagerte Drehbewegungen ausführt, deren eine exzentrisch zur zentralen Längsachse des Stators erfolgt, und deren andere eine Rotation um die rotorfeste, parallel zur Längsachse des Stators verlaufende, zentrale Rotorlängsachse ist, die dadurch ihrerseits eine Umlaufbewegung um die zentrale Längsachse des Stators entlang einer Kreisbahn ausführt, und die Umsetzung der Drehbewegungen des Rotors in eine uniaxiale Drehbewegung der Abtriebswelle des Motors mittels einer die Abtriebswelle mit dem Rotor koppelnden Gelenkwelle erfolgt, sowie ein mit variabler Positions-Sollwert-Vorgabe arbeitender Lage-Regelkreis vorgesehen ist, bei dem zur Erfassung des Positions-Istwertes ein mit dem Rotor spielfrei bewegungsgekoppeltes uniaxial rotatorisch angetriebenes mechanisches Sensorelement vorgesehen ist.

Eine derartiger Rotations-Hydromotor, der nach dem Gerotor-Prinzip arbeitet, ist durch das deutsche Gebrauchsmuster G 93 08 025 bekannt.

Ein solcher Hydromotor hat einen ringförmigen Stator, der an seiner Innenseite mit Längsnuten versehen ist, die axialsymmetrisch bezüglich der zentralen Längsachse des Stators gruppiert sind und durch Rippen mit kreisbogenförmiger Kontur gegeneinander abgesetzt sind. Der Rotor ist als der Grundform nach sternförmige Scheibe ausgebildet, deren Dicke derjenigen des Stator-Rings entspricht. Die Sternzacken des Rotors haben eine konvexe Wölbung und schließen üblicherweise mit glatter Krümmung an flach-konkave Konturenbereiche an, die zwischen je zwei radial vorspringenden Köpfen des Rotors verlaufen. Die Innenkontur des Stators und die Außenkontur des Rotors sind dahingehend aufeinander abgestimmt, daß der Rotor in jeder seiner möglichen Dreh-Stellungen, die er bei einer 360°-Umdrehung einnehmen kann, Linienberührung mit jeder der sich in axialer Richtung erstreckenden Rippen des Stators hat. Die Multiplizität der Axialsymmetrie des Stators ist um 1 höher als die Multiplizität (Zähligkeit) der Axialsymmetrie des Rotors, die in praktischen Fällen mindestens 4 beträgt. Die bei einer solchen Konfiguration des Rotors und des Stators durch diese in radialer sowie azimutaler Richtung und durch Gehäuseplatten in axialer Richtung druckdicht begrenzten Kammern, deren Anzal derjenigen der Nuten des Stators entspricht, haben in einer beliebigen azimutalen Position des Rotors unterschiedliche Volumina, die sich bei einer kontinuierlichen Drehbewegung des Rotors kontinuierlich ändern, so daß durch ventilgesteuerte Druckbeaufschlagung derjenigen Kammern, die sich, gesehen in der beabsichtigten Drehrichtung des Motors vergrößen und Druckentlastung derjenigen Kammern, die sich bei derselben Drehrichtung verkleinern, der Rotor in der erwünschten Drehrichtung angetrieben wird. Diese Art der Antriebsssteuerung, die eine außeraxiale Lagerung des Rotors bezüglich der zentralen Längsachse des Stators erfordert, hat zur Folge, daß die zur zentralen Längsachse des Stators parallele Drehachse des Rotors eine der Zahl seiner vorspringenden Zacken entsprechende Anzahl von Kreisbewegungen um die zentrale Längsachse des Rotors ausführt, wenn der Rotor eine 360°-Umdrehung ausführt, wobei der Drehsinn dieser Kreisbewegung der Drehachse des Rotors gegensinnig zu der Drehbewegung des Rotors selbst erfolgt.

Um die aus regelungstechnischen Gründen erwünschte Spielfreiheit der Antriebskopplung der Abtriebswelle des Hydromotors mit dessen die einander überlagerten Drehbewegungen ausführenden Rotor zu erzielen, sind Gewinde-Endabschnitte einer Gelenkwelle, mit denen diese jeweils mit einer Innenzahnung des Rohres und einer Innenzahnung der Abtriebswelle in kämmendem Eingriff steht, geteilt und gegeneinander torsions-verspannt, wobei die Gewindeendabschnitte ballig gewölbte Zähne haben, um einen axialen Versatz, der durch Taumelbewegungen der Gelenkwelle zustande kommt, ausgleichen zu können. Die bei einer Nutzung des bekannten Rotations-Hydromotors als Stellantrieb erforderliche Istwert-Erfassung der Position eines mittels des Motors z.B. rotatorisch bewegten Teils kann auf bekannte Weise mittels eines elektronischen oder elektromechanischen Drehstellungs-Geber-Systems erfolgen, das eine Kodierung der Drehstellung der Abtriebswelle in dafür charakteristische elektrische Signale ermöglicht, die zu einem Soll-Istwert-Vergleich einer elektronischen Steuereinheit des Antriebes zuführbar sind, aus deren vergleichender Verarbeitung mit sollwert-charakteristischen Vorgabe-Signalen diese elektronische Steuereinheit Ansteuersignale für die Ventilsteuerung des Motors erzeugt.

Ungeachtet der grundsätzlichen Eignung einer solchen Steuerungseinrichtung für einen genauen Positionier-Betrieb, ist diese dennoch mit zumindest den folgenden Nachteilen behaftet:
Da die Positions-Istwert-Erfassung durch eine Überwachung der azimutalen Position der Abtriebswelle erfolgt, muß die Kennkreisfrequenz des Regelungssystems gegenüber der Eigenfrequenz des durch die Last und deren Ankopplung an die Abtriebswelle gebildeten Feder-Massensystems deutlich herabgesetzt werden, um im Falle einer rasch anwachsenden Abweichung von Soll- und Ist-Position eine zu "heftige" Gegenreaktion der Regelung auszuschließen, was ansonsten zu einer Anfachung von Schwingungen und im Extremfall zu einer Beschädigung des Antriebsstranges führen könnte.

In Einsatzfällen, in denen ein solcher Hydromotor als Antriebseinheit eines Linearantriebes, z.B. eines Spindeltriebes ausgenutzt wird und beispielsweise zwei solcher Linearantriebe vorgesehen sind, um eine entlang einer Bahnkurve verlaufende Bewegung eines Werkstückes oder Werkzeuges durch Überlagerung der Linearbewegungen in zwei zueinander senkrechten Koordinatenrichtungen zu erzielen, muß - wegen der geringen nutzbaren Regelkreisverstärkung, eine relativ geringe Bahngeschwindigkeit eingesteuert werden, damit die Bahn mit hinreichender Genauigkeit, d.h. hinnehmbaren Abweichungen von ihrem idealen Verlauf, verfolgt werden kann. Die Folge hiervon ist eine insgesamt geringe Bahnverfolgungsgeschwindigkeit, die aus produktionstechnischen Gründen natürlich unerwünscht ist.

Aufgabe der Erfindung ist es daher, einen Rotations-Hydromotor mit elektrohydraulischer Steuerungseinrichtung der eingangs genannten Art dahingehend zu verbessern, daß ein zur Antriebssteuerung des Hydromotors vorgesehener Regelkreis mit hoher Kreisverstärkung betrieben werden kann und gleichwohl die Gefahr einer Beschädigung des Antriebsstranges weitgehend ausgeschlossen ist.

Diese Aufgabe wird erfindungsgemäß dadurch gelöst, daß das zur Positions-Istwert-Erfassung genutzte Sensorelement mit dem Rotor mittels eines eigenen, zusätzlich zu dem durch den Rotor, die Gelenkwelle und die Abtriebswelle gebildeten Antriebsstrang, über den ein überwiegender Teil des Motor-Drehmoments als Nutzmoment gleitet ist, vorgesehenen Sensor-Antriebsstranges, der spielfrei ist, bewegungsgekoppelt ist.

Hiernach wird die Ist-Position, die als azimutale Auslenkung - Drehung - des Rotors gegenüber einer Bezugsebene erfaßbar ist, die die zentrale, gehäusefeste Drehachse des Rotors enthält, zum Vergleich mit einer mittels eines Sollwert-Vorgabeantriebes, der elektrisch steuerbar ist, herangezogen. Die vorteilhafte Folge hiervon ist, daß abtriebsseitige "Weichheiten" des Antriebsstranges, insbesondere eine Torsions-Verformung der Gelenkwelle, die den Rotor mit der Abtriebswelle koppelt, sich auf die Istwert-Information, wie immer diese auch gewonnen wird, z.B. mittels eines elektronischen oder elektromechanischen Drehstellungs-Sensors, nicht auswirken können, so daß der für die Positions-Regelung des Rotors genutzte Positions-Regelkreis mit einer hohen Steifigkeit behaftet ist und demgemäß die Kreisverstärkung K_{V} dieses Regelkreises, die allgemein durch die Beziehung${\text{K}}_{\text{V}} \text{=} \frac{\text{1}}{\text{2}} \text{.} \sqrt{\frac{\text{c}}{\text{m}}}$ gegeben ist, in der mit C die Steifigkeit und mit m die Masse des Massen-Federsystems des Regelkreises bezeichnet sind, entsprechend hoch sein kann, wobei die Steifigkeit c im wesentlichen durch die - geringe - Kompressibilität der im Positions-Regelkreis vorhandenen Ölsäule gegeben ist und die Masse m im wesentlichen durch die Masse des Rotors bestimmt ist.

Durch die Regelung der Rotorposition mit hoher Kreisverstärkung wird im Ergebnis eine rasche Steuerung der Position des mittels des Hydromotors angetriebenen Elements erzielt.

Ein zur Umsetzung der überlagerten Rotationsbewegungen des Rotors in auf einfache Weise überwachbare uniaxiale Drehbewegungen des mechanischen Sensorelements der Positions-Istwert-Erfassungseinrichtung geeignetes Getriebe, das auch mit einfachen Mitteln dem Erfordernis der Spielfreiheit genügend realisierbar ist, ist ein Trochoidengetriebe, das mit geringen axialen und radialen Abmessungen realisierbar ist.

Bevorzugt ist hierbei eine Gestaltung als Hypotrochoiden-Getriebe, das aus einem Hohlrad mit Innenzahnung und einem mit dessen Zahnung in kämmendem Eingriff stehenden Ritzel besteht, dessen Teilkreisdurchmesser d kleiner ist als der Teilkreisdurchmesser D der Hohlrad-Zahnung, wobei der Unterschiedsbetrag e dem Durchmesser des Kreises entspricht, auf dem die rotorfeste Drehachse des Rotors um die statorfeste Drehachse des Motors rotiert. Ist hierbei das Hohlrad in koaxialer Anordnung seiner Innenzahnung mit der rotorfesten Drehachse und das Ritzel in koaxialer Anordnung mit der statorfesten zentralen Achse drehfest mit dem mechanischen Sensorelement der Positions-Istwert-Erfassungseinrichtung vorgesehen, so ergibt sich gleicher Drehsinn des Rotors und des über das Hypotrochoidengetriebe angetriebenen Istwert-Fassungselements, während bei drehfester Anordnung des Ritzels am Rotor und Anordnung des Hohlrades am angetriebenen mechanischen Sensorelement der Positions-Istwert-Erfassungseinrichtung sich gegensinniger Drehsinn von Rotor und Istwert-Erfassungselement ergibt.

Wenn das über das weitere Getriebe uniaxial rotatorisch antreibbare Rückmeldeelement Funktionselement der mechanischen Istwert-Rückmeldeeinrichtung eines zur Bewegungs- und Positions-Steuerung des Rotations-Hydromotors vorgesehenen Nachlauf-Regelventils ist, das mit elektrisch steuerbarer Sollwert-Vorgabe arbeitet, so ist es besonders vorteilhaft, wenn dieses Nachlauf-Regelventil als Drehschieber-Ventil mit rotatorisch antreibbaren Kolben- und Gehäuseelementen ausgebildet ist, deren azimutale Auslenkung gegeneinander anschlagbegrenzt ist.

Sowohl in derjenigen Konfiguration des Nachlauf-Regelventils, bei dem der zentral angeordnete Ventilkolben mit einem Ritzel versehen ist, das mit dem Hohlrad des Rotors in kämmendem Eingriff steht und das Gehäuse des Nachlauf-Regelventils mittels des Sollwert-Vorgabe-Motors des Ventils antreibbar ist, als auch in derjenigen, in der der zentral angeordnete Ventilkolben mittels des Sollwert-Vorgabemotors antreibbar ist und das Ventilgehäuse mit dem mit dem Ritzel des Rotors des Hydromotors kämmenden Hohlrad versehen ist, ist das Nachlaufregelventil konstruktiv auf einfache Weise dadurch realisierbar, daß sein Gehäuse als Ventilbuchse ausgebildet ist, die ihrerseits in einer zentral durchgehenden Bohrung eines mit dem Motorgehäuse fest verbundenen Ventilgehäuseblocks mit dichtendem Gleitsitz drehbar angeordnet ist. Die erforderliche Spielfreiheit des Rückmeldeantriebes ist dann auf einfache Weise dadurch realisierbar, daß eine Ventilfederanordnung vorgesehen ist, die ein zwischen der Ventilbuchse und dem Kolben des Nachlauf-Regelventils permanent wirksames Drehmoment erzeugt, das dem Betrage nach kleiner ist als das Haltemoment des Sollwert-Vorgabe-Motors in dessen stromlosem Zustand und auch kleiner als das Haltemoment des Rotations-Hydromotors bei abgeschalteter Druckversorgung.

Weitere Einzelheiten der Erfindung ergeben sich aus der nachfolgenden Beschreibung von Ausführungsbeispielen anhand der Zeichnung. Es zeigen:
- Fig. 1: eine elektrohydraulische Antriebseinheit mit einem Gerotor-Hydromotor als Leistungsantrieb und einem mittels eines Schrittmotors elektrisch sollwert-gesteuerten, als Drehschieber-ventil ausgebildeten Nachlauf-Regelventil, das mit mechanischer Positions-Istwert-Rückmeldung über ein Rückmeldegetriebe arbeitet, in schematisch vereinfachter Längsschnitt-Darstellung,
- Fig. 1a und 1b: weitere Funktionsstellungen des Nachlauf-Regelventils gemäß Fig. 1 in dieser entsprechender Darstellung;
- Fig. 1c: ein Diagramm zur Erläuterung der Funktion des Nachlauf-Regelventils der Antriebseinheit gemäß Fig. 1,
- Fig. 2: den Gerotor-Motor der Antriebseinheit gemäß Fig. 1, im Schnitt längs der Linie II-II der Fig. 1,
- Fig. 3: Einzelheiten des bei der Antriebseinheit gemäß Fig. 1 einsetzbaren Nachlauf-Regelventils in einer der Fig. 1 entsprechenden Längsschnitt-Darstellung,
- Fig. 3a: einen Schnitt längs der Linie IIIa-IIIa der Fig. 3,
- Fig. 3b: einen Schnitt längs der Linie IIIb-IIIb, jeweils bei sperrender, dem Stillstand des Hydromotors der Antriebseinheit zugeordneter Mittelstellung des Nachlauf-Regelventils,
- Fig. 3d und 3e: den Darstellungen der Fig. 3b und 3c entsprechende Schnittdarstellungen zur Erläuterung einer der beiden Durchfluß-Stellungen des Nachlauf-Regelventils der Antriebseinheit gemäß Fig. 1
- Fig. 3f und 3g: den Fig. 3d und 3e entsprechende Schnittdarstellungen zur Erläuterung der zweiten Durchflußstellung des Nachlauf-Regelventils und
- Fig. 3h: einen Schnitt längs der Linie IIIh-IIIh der Fig. 3 zur Erläuterung einer Spielfreiheit des Rückmeldegetriebes der Steuerungseinrichtung gemäß Fig. 3 vermittelnden Verspann-Einrichtung.

Die in der Fig. 1 insgesamt mit 10 bezeichnete elektrohydraulische Antriebseinheit umfaßt als Leistungsantrieb einen als Gerotor ausgebildeten Rotations-Hydromotor 11 sowie eine insgesamt mit 12 bezeichnete elektrohydraulische Steuerungseinrichtung, die mit dem Hydromotor 11 zu einer kompakten Baueinheit 13 zusammengefaßt ist.

Der Gerotor-Motor 11, zu dessen Erläuterung auch auf die Fig. 2 bezug genommen sei, hat einen der Grundform nach sternförmigen Rotor 14, der bezüglich einer zentralen Rotorachse 16 mehrzählig, beim dargestellten, speziellen Ausführungsbeispiel vierzählig-drehsymmetrisch ist, sowie einen den Rotor 16 umgebenden, ringförmigen Stator 17, der die Grundform eines Zahnkranzes mit einer Innenzahnung hat, die die radial äußere Begrenzung eines den Rotor 14 aufnehmenden Stator-Innenraumes 18 bildet, der seinerseits bezüglich der zentralen Längsachse 19 des Motors 11 und der Antriebseinheit 10 insgesamt drehsymmetrisch ausgebildet ist, wobei die Multiplizität der Stator-Symmetrie um 1 höher ist als diejenige des Rotors 14 und beim dargestellten, speziellen Ausführungsbeispiel somit 5-zählig ist.

Die radial nach innen ragenden Zähne 21 des Stators 17 sind als sich parallel zur zentralen Längsachse 19 erstreckende konvexe Rippen mit kreisbogenförmig gekrümmten Mantelflächen 22 ausgebildet.

Auch die Zacken 23, d.h. die radial am weitesten vorspringenden Bereiche des sternförmigen Rotors 14, sind mit einem Krümmungsradius, der kleiner ist als derjenige der Rippen 21 des Stators 17, konvex gewölbt und schließen mit glatter Krümmung an flach konkav gewölbte, zwischen den Zacken 23 vermittelnde Mantelbereiche 24 des Rotors 14 an, deren Krümmungsradius größer ist als derjenige der Mantelflächen 22 der Rippen 21 des Stators 17.

Der Rotor 14 und der Stator 17 des Gerotors 11 haben dieselbe axiale Dicke und sind zwischen Ringscheiben 26 und 27 des insgesamt mit 28 bezeichneten Motorgehäuses angeordnet, welche die gehäusefesten, axialen Begrenzungen der insgesamt fünf Antriebskammern 18₁ bis 18₅ des Gerotors 11 bilden, die radial außen gehäusefest durch den Stator 17 und radial innen beweglich durch den Rotor 14 begrenzt sind, dessen abwechselnd konvexer und konkaver Mantel-Konturenverlauf auf denjenigen des Stators 17 dahingehend abgestimmt ist, daß der Rotor 14 in sämtlichen möglichen azimutalen Positionen bezüglicher einer seine zentrale Achse 16 enthaltenden Bezugsebene, deren Orientierung willkürlich wählbar ist, mit jeder der Zahnrippen 21 des Stators entlang einer Mantellinie 29 in Berührung steht, die parallel zu den zentralen Längsachsen 16 und 19 des Rotors 14 und des Stators 17 verlaufen, wobei entlang dieser Berührungslinien 29 je zwei in Umfangsrichtung gesehen einander benachbarte Antriebskammern dicht gegeneinander abgegrenzt sind.

Durch periodisch alternierende Druckbeaufschlagung und Entlastung der Antriebskammern 18₁ bis 18₅ ist der Rotor 14 zur Ausführung von Drehungen um seine zentrale Achse 16 ansteuerbar, die hierbei, wenn sich der Rotor 14 in dem durch den Pfreil 31 repräsentierten Uhrzeigersinn dreht, im Gegenuhrzeigersinn erfolgende Umlaufbewegungen um die zentrale Achse 19 des Stators ausführt, wobei die Zahl der Umläufe der zentralen Achse 16 des Rotors um die zentrale Achse 19 des Stators 14 gegenüber der Anzahl der Umdrehungen des Rotors 14 um seine zentrale Achse 16 um die Muliplizität der Rotor-Symmetrie, beim dargestellten, speziellen Ausführungsbeispiel somit vier mal, höher ist als die Zahl der Umdrehungen des Rotors um seine zentrale Achse 16.

Die drehsinngerechte Druck-Beaufschlagung und Entlastung der Antriebskammern 18₁ bis 18₅, derart, daß jeweils diejenigen Antriebskammern mit Druck beaufschlagt werden, die sich erweitern können und diejenigen Kammern zum drucklosen Vorratsbehälter des - nicht dargestellten - Druckversorgungsaggregats hin entspannt werden, deren Volumen bei der momentanen Drehrichtung des Rotors 14 abnimmt, vermittelt ein mit dem Rotor 14 mechanisch synchronisiertes, in der Fig. 1 lediglich schematisch angedeutetes Drehschieberventil 32, dessen Kolben 33 mit dem Rotor 14 des Gerotors 11 über eine Gelenkwelle 34 rotatorisch bewegungsgekoppelt ist, durch die die einander überlagerten, epizykloidalen Bewegungen des Rotors 14 des Gerotors 11, nämlich die Rotation des Rotors 14 um seine zentrale Längsachse 16 und deren epizykloidale Bewegung um die zentrale Längsachse 19 des Stators 17 des Gerotors 11, in eine uniaxiale rotatorische Bewegung des Ventilkolbens 33 des Drehschieberventils 32 um die zentrale Längsachse 19 der Antriebseinheit 10 umgesetzt werden. Mittels dieser Gelenkrolle 34 wird auch die uniaxial-rotatorische Bewegung der Abtriebswelle 36 des Gerotors 11 erzielt, die drehfest mit dem Ventilkolben 33 verbunden und hierzu in zweckmäßiger Gestaltung einstückig mit dem Ventilkolben 33 des Drehschieberventils 32 ausgeführt ist.

Die Drehrichtung des Rotors 14 ist dadurch bestimmt, über welchen seiner Steueranschlüsse 37 oder 38 unter Druck stehendes Hydraulikmedium dem Gerotor-Motor 11 zugeführt wird und zum drucklosen Vorratsbehälter des Druckversorgungsaggregats hin abfließen kann, wobei die Drehzahl des Rotors 14 durch die Einstellung - Steuerung - der Menge des den Gerotor 11 in der Zeiteinheit durchströmenden Hydraulikmediums gesteuert wird.

Die hierzu erforderlichen Steuerungsfunktionen werden durch die elektrohydraulische Steuerungseinrichtung 12 vermittelt, die als Positions-Regelkreis für die Positionierung des Rotors 14 des Gerotor-Motors 11 ausgebildet ist und mit elektrisch steuerbarer Positions-Sollwert-Vorgabe und mechanischer Positions-Istwert-Rückmeldung arbeitet.

Die elektrohydraulische Steuerungseinrichtung umfaßt ein insgesamt mit 39 bezeichnetes Nachlauf-Regelventil, das die Funktion eines 4/3-Wege-Proportionalventils vermittelt, das durch Ansteuerung eines elektrischen Schrittmotors 41 in alternativen Drehrichtungen in alternative Funktionsstellungen I (Fig. 1) und II (Fig. 1a) steuerbar ist, denen wiederum alternative Drehrichtungen des Gerotor-Motors 11 entsprechen. In der erstgenannten, schematisch in der Fig. 1 dargestellten, Funktionsstellung I des Nachlauf-Regelventils 39 sind dessen Hochdruck(P)-Versorgungsschluß 42 mit dem A-Steueranschluß 37 des Gerotor-Motors 11 und dessen B-Steueranschluß 38 mit dem drucklosen Tank(T)-Versorgungsanschluß 43 des Nachlauf-Regelventils 39 verbunden, was einem Betriebszustand des Gerotor-Motors 11 entsprechen möge, in dem sich dessen Rotor 14, gesehen in Richtung des Pfeils 44 der Fig. 1, d.h. vom Schrittmotor 41 aus in Richtung der zentralen Längsachse 19 des Gerotor-Motors 11 in den durch den Pfeil 31 der Fig. 2 repräsentierten Uhrzeigersinn dreht.

Wird der Schrittmotor 41 in der entgegengesetzten Drehrichtung angetrieben, so gelangt das Nachlauf-Regelventil 39 in seine zur erstgenannten alternative Funktionsstellung II (Fig. 1a), in welcher der B-Steueranschluß 38 des Gerotor-Motors 11 mit dem P-Versorgungsanschluß 42 des Nachlauf-Regelventils 39 und dessen A-Steueranschluß 37 mit dem T-Versorgungsanschluß 43 des Nachlauf-Regelventils verbunden sind und dadurch der Gerotor-Motor 11, gesehen in der Darstellung der Fig. 2, zur Ausführung von Drehbewegungen in Richtung des Pfeils 46, d.h. im Gegenuhrzeigersinn angetrieben ist.

Das Nachlauf-Regelventil 39 ist, entsprechend seiner Funktion als 4/3-Wege-Ventil, so ausgebildet, daß, wann immer das Nachlauf-Regelventil aus einer seiner beiden alternativen Funktionsstellungen I und II, die Antriebsfunktionen des Gerotor-Motors 11 in alternativen Drehrichtungen zugeordnet sind, in die der anderen Drehrichtung zugeordnete Funktionsstellung umgeschaltet wird, diese Umschaltung über eine Zwischenstellung 0 (Fig. 1b) führt, in der sowohl der A-Steueranschluß 37 als auch der B-Steueranschluß 38 des Gerotor-Motors 11 gegen den P-Versorgungsanschluß 42 und den T-Versorgungsanschluß 43 des Nachlauf-Regelventils 39 abgesperrt sind.

Das Nachlauf-Regelventil 39 ist, entsprechend seiner Funktion als Proportional-Ventil, so ausgebildet, daß zwischen Aussteuer-Positionen ϕ₁ und ϕ₃ (Fig. 1c) die jeweils maximalen Durchflußquerschnitt Qₘₐₓ der in den Funktionsstellungen I und II freigegebenen Durchflußpfade des Nachlauf-Regelventils entsprechen, und der Sperrstellung 0, die der Zwischenstellung ϕ₂ entspricht, die Durchflußquerschnitte dieser Durchflußpfade 47 und 48 bzw. 49 und 51 zwischen dem Maximalwert Qₘₐₓ und dem Wert 0 monoton variieren.

Das Nachlauf-Regelventil 39 ist an der der Abtriebswelle 36 des Gerotor-Motors 11 abgewandten Seite desselben an dessen Gehäuse 28 anmontiert. Es umfaßt ein mit dem Gehäuse 28 des Gerotor-Motors 11 fest verbundenes Gehäuse 52, das eine durchgehende, zentrale, mit der zentralen Längsachse 19 des Gerotor-Motors 11 koaxiale Bohrung 53 hat, in der, gegen die Gehäusebohrung 53 abgedichtet, eine zylindrisch-rohrförmige Ventilbuchse 54 drehbar angeordnet ist, die mittels des Schrittmotors 41 rotatorisch antreibbar ist, der seinerseits - statorfest - an das Gehäuse 52 des Nachlauf-Regelventils anmontiert ist.

In der durchgehenden zentralen Bohrung 56 der Ventilbuchse 54 ist, gegen diese abgedichtet, ein der Grundform nach zylindrischer Ventilkolben 57 um die zentrale Achse 19 des Gerotors 11 drehbar angeordnet, wobei der Ventilkolben 37 mittels eines - spielfreien - insgesamt mit 58 bezeichneten Rückmeldegetriebes mit dem Rotor 14 des Gerotor-Motors 11 rotatorisch bewegungsgekoppelt ist.

Mittels dieses Rückmeldegetriebes 58 wird der Ventilkolben 57 des Nachlauf-Regelventils 39 jeweils in derselben Drehrichtung angetrieben, in der die Ventilbuchse zur Positions-Sollwert-Vorgabe 54 durch den Schrittmotor 41 angetrieben ist.

In einem stationären Betriebszustand der Steuerungseinrichtung 12, dem eine zeitlich konstante Änderungsrate der Positions-Sollwertvorgabe und eine konstante Winkelgeschwindigkeit des Rotors 14 um die Momentanposition seiner Drehachse 16 entspricht, eilt der zentrale Ventilkolben der zylindrischen Ventilbuchse 54 um einen - azimutalen - Nachlauf fehler Δϕ nach, durch den im Ergebnis der Öffnungsquerschnitt der in der jeweiligen Funktionsstellung I oder II des Nachlauf-Regelventils 39 vorgegebenen Strömungspfade 47 und 48 bzw. 49 und 51 bestimmt ist, über die das dem Gerotor-Motor 11 zugeführte und von diesem wieder zum druckosen Vorratsbehälter des Druckversorgungsaggregats zurückgeleitete Druckmedium - Hydrauliköl - unter dem sich unter Last einstellenden Betriebsdruck in der für die Einhaltung der Rotationsgeschwindigkeit des Rotors 14 erforderlichen Durchflußmenge strömen kann. Wird die durch Ansteuerung des Schrittmotors 41 mit Positions-Sollwert-Vorgabeimpulsen erfolgende Positions-Sollwertvorgabe beendet, mit der Folge, daß die Ventilbuchse 54 in ihrer bis dahin erreichten Position stehenbleibt, so führt die weitere Drehung des Rotors 14 in dem zuvor eingesteuerten Drehsinn dazu, daß das Nachlauf-Regelventil 39, nachdem sein zentraler Ventilkolben 57 um den azimutalen Nachlaufweg Δϕ weitergedreht worden ist, in seine Sperrstellung 0 (Fig. 1b) gelangt, in der Gleichheit von Ist-Position und Soll-Position des Rotors 14 des Gerotor-Motors 11 gegeben ist, und, falls dieser über die Soll-Position hinausgedreht werden - überschwingen - sollte, dazu, daß das Nachlauf-Regelventil 39 in die der entgegengesetzten Drehrichtung zugeordnete Funktionsstellung gelangt, mit der Folge, daß der Gerotor-Motor 11 selbsttätig in der zu seiner ursprünglichen Drehrichtung entgegengesetzten Drehrichtung angesteuert wird und dadurch schließlich in die angesteuerte Soll-Position als Ist-Position gelangt.

Wird die Antriebseinheit 10 zur Positionierung eines Werkstückes oder eines Maschinenelements eingesetzt, wobei dessen Antriebskopplung mit dem Gerotor-Motor 11 durch einen - nicht dargestellten - Zahnstangentrieb realisiert sein kann, der ein mit dem zu positionierenden Element fest verbundene Zahnstange und ein mit dieser kämmendes, mit der Abtriebswelle 36 des Gerotor-Motors 11 drehfest verbundenes Ritzel umfaßt, so ist, unter Berücksichtigung der Übersetzungsverhältnisse dieses Zahnstangentriebes sowie des Rückmeldegetriebes in jedem Moment des Betriebes der Antriebseinheit 10 der Positions-Sollwert durch die algebraische Summe der bis zu diesem Moment dem Schrittmotor 41 von einer elektronischen Steuereinheit 59 zugeleiteten Schritt-Steuerimpulse gegeben, durch die der Schrittmotor 51 und damit auch der Gerotor-Motor 11 in alternativen Drehrichtungen ansteuerbar ist, wobei vorausgesetzt ist, daß der Rotor des Schrittmotors durch jeden dieser Ansteuerimpulse zur Ausführung einer inkrementalen Drehung um jeweils denselben Winkelbetrag δϕ angesteuert wird und die zur Ansteuerung des Schrittmotors 41 in entgegengesetzter Drehrichtung ausgenutzten Ausgangsimpulse der elektronischen Steuereinheit 59, die dem Schrittmotor an verschiedenen Steuereingängen 61 und 62 zugeleitet werden, mit entgegengesetztem Vorzeichen "gezählt", algebraisch summiert werden.

Wird, andererseits, die Antriebseinheit 10 als Drehantrieb für ein während einer Bearbeitung rotatorisch angetriebenes Werkstück oder Maschinenelement benutzt, das direkt oder über ein Getriebe rotatorisch mit der Abtriebswelle 36 des Gerotor-Motors 11 des Antriebs gekoppelt ist, wobei es im wesentlichen auf die Rotationsgeschwindigkeit ankommt, so ist der diesbezügliche Geschwindigkeits-Sollwert im wesentlichen, d.h. wiederum abgesehen von Getriebe-Übersetzungsverhältnissen, durch die Frequenz bestimmt, mit der die Ansteuerimpulse für den Schrittmotor 41 von der elektronischen Steuereinheit 59 ausgegeben werden.

Für beide Betriebsarten ist es im Sinne einer feinfühligen Steuerbarkeit des Gerotor-Motors 11 günstig, wenn die mit jedem Ansteuerimpuls verknüpfte - inkrementale - Positions-Änderung des Rotors des Schrittmotors 41 und damit auch der Ventilbuchse 54 des Nachlaufregelventils 39 klein gegen den maximal zulässigen Nachlauffehler Δϕₘₐₓ ist, um den die Ist-Position des zentralen Ventilkolbens 57 der azimutalen Position der Ventilbuchse 54 nacheilt, mit deren Position der jeweils eingesteuerte Positions-Sollwert verknüpft ist.

In einer typischen Auslegung des Nachlauf-Regelvenils 39 der Antriebseinheit 10 haben, bezogen auf diejenige Position (ϕ₂) der Ventilbuchse 54 und des zentralen Ventilkolbens 57 zueinander, in der das Nachlauf-Regelventil 39 seine Sperrstellung 0 einnimmt, die Winkel, um die die Ventilbuchse 54 und der Ventilkolben 57 im Sinne einer Aussteuerung des Nachlauf-Regelventils 39 im Sinne der Einnahme ihrer alternativen, jeweils maximalem Durchflußquerschnitt entsprechenden Funktionsstellung I und II gegeneinander verdrehbar sind, einen typischen Betrag von 30°, wobei dieser Aussteuerbereich durch Anschlagwirkung zwischen der Ventilbuchse 54 und dem Ventilkolben 57 begrenzt ist; der inkrementale Drehwinkel δϕ, hingegen, um den sich der Rotor des Schrittmotors 51 bei dessen Ansteuerung mit einem Sollwert-Vorgabeimpuls der elektronischen Steuereinheit 59 dreht, hat einen typischen Wert von 1/10 Grad und ist daher mit etwa 1/300 des maximalen "einseitigen" Aussteuerwinkels klein gegen diesen. Bei dieser Auslegung des Nachlauf-Regelventils 39 hat der maximal zulässige - azimutale - Nachlauffehler Δϕₘₐₓ, bei dessen Ausnutzung sich noch ein gutes Ansprechverhalten der Steuerungseinrichtung 12 erzielen läßt, einen typischen Betrag um 20°, was 2/3 des maximal möglichen Aussteuerwinkels des Nachlauf-Regelventils 39 entspricht.

Das die rotatorische Kopplung des zentralen Ventilkolbens 57 des Nachlauf-Regelventils 39 mit dem Rotor 14 des Gerotor-Motors 11 vermittelnde Rückmeldegetriebe 58, zu dessen Erläuterung auch auf die Fig. 2 bezug genommen sei, umfaßt bei dem in der Fig. 1 dargestellten Ausführungsbeispiel ein Hohlrad 63, das in koaxialer Anordnung mit der gemeinsamen zentralen Längsachse 19 des Gerotor-Motors 11 und des Nachlauf-Regelventils 12 drehfest mit dem zentralen Ventilkolben 57 verbunden und an dessen dem Gerotor-Motor 11 zugewandter Seite angeordnet ist, sowie ein drehfest mit dem Rotor 14 des Gerotor-Motors 11 verbundenes Ritzel 64, das mit seiner Außenzahnung 66 in kämmendem Eingriff mit der Innenzahnung 67 des Hohlrades 63 steht und bezüglich der zentralen, rotorfesten Längsachse 16 desselben koaxial und daher bezüglich der gemeinsamen zentralen Längsachse 19 des Gerotor-Motors 11 und des Nachlauf-Regelventils außeraxial angeordnet ist.

Die Zähnezahl z1 des Ritzels ist deutlich kleiner als die Zähnezahl z2 der Innenzahnung 67 des Hohlrades 63 und entspricht etwa deren halbem Wert. Für das zur Erläuterung gewählte Ausführungsbeispiel sei vorausgesetzt, daß die Zähnezahl z1 des Ritzels 16 beträgt und die Zähnezahl z2 des Hohrades 63 den Wert 30 hat.

Zur Erläuterung der Funktion des in dieser Weise ausgelegten Rückmeldegetriebes 58 sei der Betriebszustand des Gerotor-Motors 11 angenommen, in dem dessen Rotor 14 sich, gesehen in Richtung des Pfeils 44 der Fig. 1, im Uhrzeigersinn, d.h. in Richtung des Pfeils 31 der Fig. 2, dreht.

Ausgehend von der in der Fig. 2 dargestellten, bezüglich der vertikalen Symmetrieebene 68 des Stators 17 des Gerotor-Motors 11 insgesamt symmetrischen Konfiguration desselben, in der die zentrale Längsachse 16 des Rotors 14 unterhalb der zentralen Längsachse 19 des Stators 17 des Gerotor-Motors 11 verläuft und das Volumen der tiefstgelegenen Antriebskammer 18₁ minimalem Wert entspricht, beschreibt die zentrale Längsachse 16 des Rotors 14, wann immer dieser sich um 90° im Uhrzeigersinn dreht, eine vollständige Kreisbahn um die zentrale Längsachse 19 des Stators 17 des Gerotors im Gegenuhrzeigersinn. Das Ritzel 64 führt somit, während es eine 360°-Umdrehung im Uhrzeigersinn erfährt, vier Umdrehungen im Gegenuhrzeigersinn um die zentrale Längsachse 19 des Stators 17 des Gerotor-Motors 11 aus, wobei allgemein gilt, daß bei N-zähliger Symmetrie des Rotors 14 dessen zentrale Längsachse N Umläufe um die zentrale Längsachse 19 des Stators 17 ausführt, während der Rotor 14 eine 360°-Umdrehung erfährt.

Das Gesamt-Übersetzungsverhältnis Ig, mit dem Umdrehungen des Rotors in Umdrehungen des zentralen Ventilkolbens 57 des Nachlauf-Regelventils 39 umgesetzt werden, ist bei der geschilderten Kinematik durch die Beziehung${\text{Ig = N - (N + 1) z}}_{\text{1}} {\text{/z}}_{\text{2}}$ gegeben.

Für das zur Erläuterung gewählte Ausführungsbeispiel mit 4-zähliger Symmetrie des Rotors 14 des Gerotor-Motors 11 und dem Verhältnis z₁/z₂ der Zähnezahlen z₁ und z₂ des Ritzel 64 und des mit diesem kämmenden Hohlrades 63 des zentralen Ventilkolbens 57 von 16 / 30 ergibt sich für das Gesamt-Übersetzungsverhältnis I_{g} ein Wert von 4/3, wobei die Kinematik des Rückmeldegetriebes 58 dazu führt, daß der zentrale Ventilkolben 57 sich gegensinnig zum Rotor 14 des Gerotor-Motors 11 dreht. Zur Steuerung einer im Uhrzeigersinn erfolgenden Drehbewegung der Abtriebswelle 36 des Gerotor-Motors 11 muß somit die Ventilbuchse 54 des Nachlauf-Regelventils 39 mittels des Schrittmotors 41 im Gegenuhrzeigersinn angetrieben werden und mit einer Winkelgeschwindigkeit, die um 1/3 höher ist als die gewünschte Drehgeschwindigkeit der Abtriebswelle 36.

Das Ausführungsbeispiel gemäß Fig. ld unterscheidet sich von dem anhand der Fig. 1 geschilderten hinsichtlich der Ausbildung des Rückmeldegetriebes 58' dadurch, daß das Hohlrad 63' am Rotor 14 des Gerotor-Motors 11 und das Ritzel 64' an dem zentralen Ventilkolben 57 des Nachlauf-Regelventils 39 angeordnet sind, die ansonsten mit derselben Auslegung hinsichtlich ihrer Zähnezahlen z₁ und z₂ vorausgesetzt sind.

Das Rückmeldegetriebe 58' gemäß Fig. 1d ergibt unter denselben Betriebsbedingungen, wie zur Erläuterung des Getriebes 58 gemäß Fig. 1 vorausgesetzt, einen mit dem Drehsinn des Rotors 14 des Gerotor-Motors 11 gleichsinnigen rotatorischen Antrieb des zentralen Ventilkolbens 57, wobei nunmehr die Gesamtübersetzung I_{g}' durch die Beziehung${\text{I}}_{\text{g}} {\text{' = N (z}}_{\text{2}} {\text{/z}}_{\text{1}} {\text{- 1) + z}}_{\text{2}} {\text{/z}}_{\text{1}}$ gegeben ist, in der mit N wiederum die Multiplizität der Drehsymmetrie des Rotors 14 des Gerotor-Motors 11, mit z₁ die Zähnezahl des Ritzels 64' und mit z₂ die Zähnezahl der Innenverzahnung des Hohlrades 63' bezeichnet sind. Demgemäß hat dieses Übersetzungsverhältnis I'_{g}, dieselbe Dimensionierung des Hohlrades 63' und des Ritzels 64', wie für das Ausführungsbeispiel gemäß Fig. 1 vorausgesetzt, den Wert 5,375.

Ein funktionell dem Rückmeldegetriebe 58 gemäß Fig. 1 entsprechendes Rückmeldegetriebe ist auch dadurch realisierbar, daß das Hohlrad durch einen motorseitigen, innenverzahnten Endabschnitt der Ventilbuchse 54 gebildet ist und statt dieser der zentrale Ventilkolben 57 mittels des Schrittmotors 41 antreibbar ist.

Das in den Fig. 1 sowie 1a und 1b zur Erläuterung seiner Funktion lediglich schematisch dargestellte Nachlauf-Regelventil 39 hat mehr im einzelnen den aus der Längsschnittdarstellung der Fig. 3 und den Querschnittsdarstellungen der Fig. 3a bis 3g, auf die nachfolgend Bezug genommen sei, entnehmbaren Aufbau:
Das Gehäuse 52 des Nachlauf-Regelventils 39 ist mit insgesamt vier zu seiner zentralen Bohrung 53 hin offenen Ringnuten 71 bis 74 versehen, mit denen radial äußere, flache Ringnuten 76 bis 79 der im wesentlichen rohrförmigen Ventilbuchse 54 in ständig kommunizierender Verbindung stehen. Die Ringnuten 71 bis 74 des Gehäuses 52 des Nachlauf-Regelventils 39 und die mit diesen kommunizierenden Ringnuten 76 bis 79 der Ventilbuchse 54 des Nachlauf-Regelventils sind, entlang der zentralen Längsachse 19 desselben gesehen, in gleichen Abständen voneinander angeordnet, wobei die dem Gerotor-Motor 11 nächstgelegene Innennut 71 des Nachlauf-Regelventil-Gehäuses 52 und die von dem Gerotor-Motor 11 am weitesten entfernt angeordnete Innennut 74 des Nachlauf-Regelventil-Gehäuses 52, je einzeln, mit einem der Versorgungsanschlüsse 42 und 43 des Nachlauf-Regelventils 39 kommunizierend verbunden sind, wie auch der schematischen Darstellung der Fig. 1 entnehmbar.

Bei dem zur Erläuterung gewählten Ausführungsbeispiel sind es die dem Rotor 14 nächstgelegenen Innen- und Außennuten 71 und 76 des Gehäuses 52 und der Ventilbuchse 54 des Nachlauf-Regelventils 39, die in ständig-kommunizierender Verbindung mit dem Hochdruck(P)-Versorgungsanschluß 42 des Nachlauf-Regelventils 39 stehen, während die im größten axialen Abstand von dem Gerotor-Motor angeordneten Ringnuten 74 und 79 des Gehäuses 52 und der Ventilbuchse 54 des Nachlauf-Regelventils 39 in ständig-kommunizierender Verbindung mit dem T-Versorgungsanschluß 43 des Nachlauf-Regelventils gehalten sind, der seinerseits mit dem drucklosen Vorratsbehälter des - nicht dargetellten - Druckversorgungsaggregats in kommunizierender Verbindung steht.

Die der P-Versorgungsnut 71 des Nachlauf-Regelventil-Gehäuses 52 benachbarte Innennut 72 desselben ist beim dargestellten Ausführungsbeispiel über einen insgesamt mit 81 bezeichneten Anschlußkanal (Fig. 1) des Ventilgehäuses 52 mit dem A-Steueranschluß 37 des Gerotor-Motors 11 verbunden. Die der T-Versorgungsnut 74 des Gehäuses 52 des Nachlauf-Regelventils 39 benachbarte Innennut 73 seines Gehäuses 52 ist über einen insgesamt mit 82 bezeichneten B-Anschlußkanal des Ventilgehäuses 52 des Nachlauf-Regelventils 39 mit dem B-Steueranschluß 38 des Gerotor-Motors 11 kommunizierend verbunden, wie der schematischen Darstellung der Fig. 1 entnehmbar.

Der zentrale Ventilkolben 57 ist mit einer mit der P-Versorgungsnut 71 sowie der radial äußeren P-Ringnut 76 der Ventilbuchse 54 koaxialen P-Umfangsnut versehen, die über radiale Querbohrungen 84 der Ventilbuchse 54 mit deren P-Ringnut 76 und damit auch mit der P-Versorgungsnut 71 des Gehäuses 52 in ständig kommunizierender Verbindung steht.

Des weiteren ist der zentrale Ventilkolben 57 mit einer mit der T-Versorgungsnut 74 des Gehäuses sowie der radial äußeren T-Ringnut 79 der Ventilbuchse 54 koaxialen T-Umfangsnut 86 versehen, die wiederum über radiale Querbohrungen 87 der Ventilbuchse 54 mit deren T-Ringnut 79 und damit auch mit der T-Versorgungsnut 74 des Gehäuses 52 in ständig kommunizierender Verbindung steht (Fig. 3b).

Von der P-Umfangsnut 83 des zentralen Ventilkolbens 54 gehen zwei einander diametral gegenüberliegend angeordnete, sich in Längsrichtung erstreckende P-Steuernuten 88 und 89 aus, die in einem axialen Abstand von der T-Umfangsnut 86 des zentralen Ventilkörpers 57 enden, wobei die axiale Ausdehnung dieser P-Steuernuten 88 und 89 so gewählt ist, daß - in axialer Richtung - Überlappung dieser Steuernuten mit der B-Ringnut 78 der Ventilbuchse 54 und damit auch mit der B-Ringnut des Ventilgehäuses 52 besteht.

Auch von der T-Umfangsnut 86 des zentralen Ventilkörpes 57 gehen zwei einander diametral gegenüberliegend angeordnete, sich in Längsrichtung zu der P-Umfangsnut 83 des zentralen Ventilkörpers 57 hin erstreckende T-Steuernuten 91 und 92 aus, die in einem axialen Abstand von der P-Umfangsnut 83 des zentralen Ventilkörpers 57 enden, wobei auch die axiale Ausdehnung dieser T-Steuernuten 91 und 92 wiederum so gewählt ist, daß in axialer Richtung Überlappung dieser T-Steuernuten 91 und 92 mit der A-Ringnut 77 der Ventilbuchse 54 und damit auch mit der A-Ringnut 71 des Ventilgehäuses 52 besteht. Die gemeinsame Längsmittelebene 93 der P-Steuernuten 88 und 89 und die gemeinsame Längsmittelebene 94 der T-Steuernuten 91 und 92 des zentralen Ventilkolbens 57 verlaufen rechtwinklig zueinander und schneiden sich entlang der zentralen Längsachse 19 des Nachlauf-Regelventils 39.

Die P-Steuernuten 88 und 89 und die T-Steuernuten 91 und 92 haben, in Umfangsrichtung des zentralen Ventilkolbens 57 gesehen, dieselbe azimutale Weite α von 40°.

Die Ventilbuchse 54 ist mit zwei miteinander fluchtenden, ihren Mantel radial durchsetzenden A-Steuerkanälen 96 und 97 versehen, die radial außen in die mit der A-Ringnut 72 des Gehäuses 52 in ständig kommunizierender Verbindung befindliche A-Ringnut 77 der Ventilbuchse 54 münden.

Diese A-Steuerkanäle 96 und 97 sind durch je eine radiale Bohrung 98 mit kreisrundem Querschnitt und von dieser ausgehende, in Umfangsrichtung verlaufende Erweiterungsschlitze 99 und 101 gebildet, deren in axialer Richtung gemessene lichte Weite kleiner ist als der Durchmesser der zentralen, radialen Bohrung 98, und deren in Umfangsrichtung gemessene azimutale Tiefe so bemessen ist, daß die am Umfang des zentralen Ventilkolbens 57 gemessene azimutale Weite β dieser A-Steuerkanäle 96 und 97 dem azimutalen Abstand der P-Steuernuten 88 und 89 von den T-Steuernuten 91 und 92 entspricht, d.h. beim zur Erläuterung gewählten Ausführungsbeispiel den Wert von 50° hat. Der Durchmesser der zentralen Bohrungen 98 der A-Steuerkanäle 96 und 97 ist etwas kleiner als die in axialer Richtung gemessene lichte Weite der P-Steuernuten 88 und 89 sowie der T-Steuernuten 91 und 92, die ihrerseits wiederum geringfügig kleiner ist als die in axialer Richtung gemessene lichte Weite der A-Ringnut 72 des Gehäuses 52 des Nachlauf-Regelventils 39.

Des weiteren ist die Ventilbuchse 54 mit zwei, ihrer Ausbildung nach den A-Steuerkanälen 96 und 97 entsprechenden, den Mantel der Ventilbuchse 94 radial durchsetzenden B-Steuerkanälen (Fig. 3c) versehen, die radial außen in die mit der B-Ringnut 72 des Gehäuses 52 in ständig kommunizierender Verbindung befindliche B-Ringnut 78 der Ventilbuchse 54 münden.

Die gemeinsame zentrale Längsachse 104 der B-Steuerkanäle 102 und 103 der Ventilbuchse 54 ist gegenüber der gemeinsamen zentralen Längsachse 106 der A-Steuerkanäle 96 und 97 (Fig. 3b) in azimutaler Richtung um 90° versetzt.

Der A-Anschlußkanal 81 des Nachlauf-Regelventils 39 ist durch eine rechtwinklig zu seiner zentralen Längsachse 19 und in radialem Abstand von dieser verlaufende Querbohrung 107, die mit der A-Ringnut 72 des Gehäuses 52 des Nachlauf-Regelventils 39 in kommunizierender Verbindung steht, und eine mit der Querbohrung 107 in kommunizierender Verbindung stehende, radial außerhalb der A-Ringnut 72 des Gehäuses 52 verlaufende Längsbohrungen 108 des Ventilgehäuses 52 gebildet, die mit dem A-Steueranschluß 37 des Gerotor-Motors 11 bzw. seines Drehrichtungs-Steuerventils 32 in kommunizierender Verbindung steht.

Auf analoge Weise ist der B-Anschlußkanal 82 des Nachlauf-Regelventils 39 durch eine rechtwinklig zu seiner zentralen Längsachse 19 und in radialem Abstand von dieser verlaufende Querbohrungen 109, die mit der B-Ringnut 73 des Gehäuses 52 des Nachlauf-Regelventils 39 in kommunizierender Verbindung steht, und eine mit der Querbohrung 109 in kommunizierender Verbindung stehende, radial außerhalb der B-Ringnut 73 des Gehäuses 52 verlaufende Längsbohrung 111 des Ventilgehäuses 52 gebildet, die mit dem B-Steueranschluß 38 des Gerotor-Motors 11 bwz. seines Drehrichtungs-Steuerventils 32 in kommunizierender Verbindung steht.

Die jeweils einen Abschnitt des A-Anschlußkanals 81 und des B-Anschlußkanals 82 des Nachlauf-Regelventils bildenden Querbohrungen 107 und 109, für die von den Außenseiten des Ventilgehäuses 52 her in dieses eingebracht sind, sind an diesen Außenseiten druckdicht abgestopft.

Die in den Fig. 3b und 3c dargestellte Konfiguration des Nachlauf-Regelventils 39 entspricht, unabhängig von der in der Darstellung willkürlich gewählten Orientierung der Längsmittelebenen 93 und 94 der P-Steuernuten 88 und 89 sowie der T-Steuernuten 91 und 92, der schematisch in der Fig. 1b dargestellten Sperrstellung 0 des Nachlauf-Regelventils 39, in der keinerlei Überdeckung - positive Überlappung - der A-Steuerkanäle 96 und 97 und der B-Steuerkanäle 102 und 103 der Ventilbuchse 54 mit den P-Steuernuten 88 und 89 und den T-Steuernuten 91 und 92 des zentralen Ventilkolbens 57 gegeben ist und damit auch - jedenfalls im zeitlichen Mittel - der A-Anschlußkanal 81 und der B-Anschlußkanal 82 des Gehäuses 52 des Nachlauf-Regelventils 39 gegen die P-Steuernuten 88 und 89 und die T-Steuernuten 91 und 92 des zentralen Ventilkolbens 57 abgesperrt sind.

Dieser Konfiguration des Nachlauf-Regelventils entspricht Gleichheit von Soll- und Ist-Wert der azimutalen Position des Rotors 14 des Gerotor-Motors 11. Sie wird - gleichsam zwangsläufig - am Ende eines Positionierungs-Vorganges erreicht und bildet daher auch die Ausgangsposition für einen nachfolgenden Positionierungs-Vorgang, der stets aus der in den Fig. 3b und 3c dargestellten Position des Nachlauf-Regelventils 39 heraus beginnt.

Wird, ausgehend von der in den Fig. 3b und 3c dargestellten Sperrstellung 0 des Nachlauf-Regelventils 39 dessen Ventilbuchse 54 durch Ansteuerung des Schrittmotors 41 in Richtung des Pfeils 112 der Fig. 3b, d.h. gemäß der Darstellung dieser Figur, im Uhrzeigersinn relativ zu dem zentralen Ventilkolben 57 gedreht, so gelangen die A-Steuerkanäle 96 und 97 der Ventilbuchse 54 in positive Überlappung ihrer Strömungsquerschnitte mit den P-Steuernuten 88 und 89 des zentralen Ventilkolbens 57 (Fig. 3d), während die B-Steuerkanäle 102 und 103 der Ventilbuchse 54 des Nachlauf-Regelventils 39 in positive Überlappung ihrer Steuerungsquerschnitte mit den T-Steuernuten 91 und 92 des zentralen Ventilkolbens 57 des Nachlauf-Regelventils 39 gelangen (Fig. 3e), das dadurch seine in der Fig. 1 schematisch dargestellte Funktionsstellung I einnimmt, in welcher der Gerotor-Motor 11, je nach der Gestaltung des Rückmeldegetriebes 58 oder 58' gegensinnig zur Drehrichtung der Ventilbuchse 54 oder mit zu deren Drehrichtung gleichsinniger Drehrichtung angetrieben ist.

Wird, andererseits, ausgehend von der in den Fig. 3b und 3c dargestellten Ausgangsstellung der Ventilbuchse 54 diese durch die Ansteuerung des Schrittmotors 41 in der entgegengesetzten Drehrichtung, d.h. in Drehrichtung des Pfeils 113 der Fig. 3f und 3g angetrieben, so gelangen die A-Steuerkanäle 96 und 97 der Ventilbuchse 54 in positive Überlappung ihrer Durchflußquerschnitte mit den T-Steuernuten 91 und 92 des zentralen Ventilkolbens 57 (Fig. 3f) und die B-Steuerkanäle 102 und 103 der Ventilbuchse 54 in positive Überlappung mit den Querschnitten der P-Steuernuten 88 und 89 des zentralen Ventilkolbens 57 des Nachlauf-Regelventils 39 (Fig. 3g), das dadurch in seine in der Fig. la schematisch dargestellte Funktionsstellung II gelangt, in der der Rotor 14 des Gerotors 11 in dem zu dem Drehsinn, den das Nachlauf-Regelventil 39 in seiner Funktionsstellung I vermittelt, entgegengesetzten Drehsinn angetrieben ist, wiederum in Abhängigkeit davon, wie das Rückmeldegetriebe 58 oder 58' der Antriebseinheit 10 gestaltet ist.

Um die für eine präzise Funktion der Antriebseinheit 10 geeignete Spielfreiheit des Rückmeldegetriebes 58 zu erzielen, ist eine die Funktion einer Torsionsfeder vermittelnde, insgesamt mit 114 bezeichnete Verspann-Einrichtung vorgesehen, die auf den zentralen Ventilkolben 57 ein an der Ventilbuchse 54, die drehfest mit der Abtriebswelle des Schrittmotors 41 verbunden ist, azimutal abgestütztes Drehmoment ausübt, aufgrund dessen die Innenzahnung 67 des mit dem zentralen Ventilkolben 57 drehfest verbundenen Hohlrades zuverlässig in einseitier Anlage mit den in Eingriff mit ihm befindlichen Zähnen des Ritzels 64 gehalten ist, das drehfest mit dem Rotor 14 des Gerotor-Motors verbunden ist.

Diese Verspann-Einrichtung 114 umfaßt eine unter Zug-Vorspannung stehende Wendelfeder 116, die auf einem etwa 300° umspannenden azimutalen Bereich von einer äußeren, konkaven Rille 117 eines in axialer Richtung nur wenig ausgedehnten, aus der zentralen Gehäusebohrung 53 getriebeseitig herausragenden Endabschnitts 118 der Ventilbuchse 54 aufgenommen ist. Der Krümmungsradius der Rille ist geringfügig größer ist als derjenige der Feder-Wendeln, die mit einem radial inneren 180°-Bereich von dieser konkaven Rille 117 aufgenommen und an deren Grund abgestützt sind. Der kurze Endabschnitt 118 der Ventilbuchse 54 durchsetzt eine gegenüber der zentralen Bohrung 53, in der die Ventilbuchse auf Abschnitten ihrer Länge druckdicht gleitend drehbar angeordnet ist, erweiterte Bohrungsstufe 119, deren Durchmesser geringfügig größer ist als der Außendurchmesser der Wendelfeder 116, wobei die radiale lichte Weite des zwischen der Bohrungsstufe 119 und der äußeren Mantelfläche des die Wendelfeder 116 tragenden Endabschnitts 118 der Ventilbuchse 54 verbleibenden Ringspaltes 121 kleiner ist als der Durchmesser der einzelnen Feder-Wendeln, der bei einer Federdrahtdicke um 0,2 mm ca. 2 mm beträgt. Dadurch ist die Wendelfeder 116 gegen ein axiales Ausrücken aus dem Ringspalt 121 hinreichend gesichert.

In den zentralen Ventilkolben 57 ist in dessen von dem Endabschnitt 118 der Ventilbuchse 54 auf dem azimutalen Bereich von 300° koaxial umschlossenen, aus der zentralen Gehäusebohrung 53 getriebeseitig austretenden Bereich 57' ein Anschlagstift 122 fest eingesetzt, der einseitig radial in den "freien" Ringspaltbereich 121' hineinragt, dessen azimutale Weite φ durch den azimutalen Abstand der radialen Endstirnflächen 123 und 124 bestimmt ist, die sich in axialer Richtung über die Tiefe des die Wendelfeder 116 tragenden Endabschnitts 118 der Ventilbuchse 54 erstecken.

Dieser Anschlagstift 122 ist so orientiert, daß die seine zentrale Längsachse 126 und die zentrale Längsachse 19 des Nachlauf-Regelventils 39 enthaltende Radialebene den Winkel halbiert, den die Radialebene, welche die gemeinsame zentrale Längsachse 106 der A-Steuerkanäle 96 und 97 enthält und die Radialebene, welche die gemeinsame zentrale Längsachse 104 der B-Steuerkanäle 102 und 103 enthält, miteinander einschließen. Bei dieser Orientierung der zentralen Längsachse 126 des Anschlagstiftes 122 hat dieser in der - sperrenden - Mittelstellung des Nachlauf-Regelventils 39 von den beiden radialen Endstirnflächen 123 und 124 des die Wendelfeder 116 tragenden Endabschnitts 118 der Ventilbuchse 54 jeweils denselben azimutalen Abstand, so daß, ausgehend von dieser Mittelstellung, für die Aussteuerung des Nachlauf-Regelventils in dessen alternative Durchflußstellung I und II dem Betrage nach gleiche Aussteuerwinkel zur Verfügung stehen.

Das eine Ende 127 der Wendelfeder 116 ist an dem freien Endabschnitt 122' des Anschlagstiftes 122 befestigt, während das andere Ende 128 an dem in Verlaufsrichtung der Feder gesehen ca. 300° entfernten Bereich des 300° sektorförmigen Mantelabschnitts 118 der Ventilbuchse 54 festgelegt ist.

Die Wendelfeder 116 ist hinsichtlich ihrer Dimensionierung und ihrer Vorspannung auf das Haltemoment des Schrittmotors 41 in dessen stromlosem Zustand sowie das Haltemoment des Gerotor-Motors 11 bei abgeschalteter Druckversorgung dahingehend abgestimmt, daß das zwischen der Ventilbuchse 54 und dem zentralen Ventilkolben 57 - im Ergebnis zwischen dem Rotor des Schrittmotors 41 und dem Rotor 14 des Gerotormotors - aufgrund der Federvorspannung permanent wirksame Drehmoment bei weitem nicht ausreicht, diese in eine Stillstandsphase der Antriebseinheit gegeneinander zu verdrehen. Das Nachlaufregelventil 39 kann daher, nachdem der Gerotor-Motor 11 stillgesetzt ist und er seine sperrende Mittelstellung erreicht hat, nicht gleichsam selbsttätig in gelangen. Die das Nachlauf-Regelventil 39 "tendenziell" in eine dieser funktionsstellungen I oder II drängende Vorspannung der Wendelfeder 116 der Verspann-Einrichtung 114 ist lediglich dafür hinreichend bemessen, daß die für die exakte Istwert-Rückmeldung der Position des Rotors 14 des Gerotor-Motors 11 erforderliche Spielfreiheit des jeweiligen Rückmeldegetriebes 58 oder 58' gewährleistet ist.

## Patentansprüche

1. Rotationshydromotor (11) mit elektrohydraulischer Steuerungseinrichtung, bei dem der Rotor (14) zwei einander überlagerte Drehbewegungen ausführt, deren eine exzentrisch zur zentralen Längsachse (19) des Stators (17) erfolgt, und deren andere eine Rotation um die rotorfeste, parallel zur Längsachse (19) des Stators verlaufende zentrale Rotorlängsachse (16) ist, die dadurch ihrerseits eine Umlaufbewegung um die zentrale Längsachse des Stators entlang einer Kreisbahn ausführt, und die Umsetzung der Drehbewegungen des Rotors in eine uniaxiale Drehbewegung der Abtriebswelle (36) des Motors (11) mittels einer die Abtriebswelle mit dem Rotor koppelnden Gelenkwelle (34) erfolgt, sowie ein mit variabler Positions-Sollwert-Vorgabe arbeitender Regelkreis vorgesehen ist, bei dem zur Erfassung des Positions-Istwertes ein mit dem Rotor spielfrei bewegungsgekoppeltes, uniaxial rotatorisch angetriebenes, mechanisches Sensorelement (57) vorgesehen ist, **dadurch gekennzeichnet,** daß das zur Positions-Istwert-Erfassung genutzte Sensorelement (57) mit dem Rotor mittels eines eigenen, zusätzlich zu dem durch den Rotor (14), die Gelenkwelle (34) und die Abtriebswelle (36) gebildeten Antriebsstrang, über den ein überwiegender Teil des Motordrehmoments als Nutzmoment geleitet ist, vorgesehenen Sensor-Antriebsstranges (58;58') bewegungsgekoppelt ist.

2. Rotationshydromotor nach Anspruch 1, **dadurch gekennzeichnet,** daß das Getriebe (58), das die Umsetzung der Rotorbewegungen in die überwachbaren uniaxialen Drehbewegungen des mechanischen Sensorelements (57) der Positions-Istwert-Erfassungseinrichtung vermittelt, als Trochoiden-Getriebe ausgebildet ist.

3. Rotationshydromotor nach Anspruch 1, **dadurch gekennzeichnet,** daß das die Umsetzung der Rotationsbewegungen des Rotors (14) des Rotations-Hydromotors (11) in die überwachbaren uniaxialen Drehbewegungen des mechanischen Sensorelements der Positions-Istwert-Erfassungseinrichtung vermittelnde zusätzliche Getriebe als Hypotrochoiden-Getriebe (58') ausgebildet ist, dessen Hohlrad (63') mit dem Rotor (14) des Hydromotors (11) drehfest verbunden ist.

4. Rotationshydromotor nach Anspruch 1, **dadurch gekennzeichnet,** daß das die Umsetzung der Rotationsbewegungen des Rotors (14) des Rotationshydromotors (11) in die überwachbaren uniaxialen Drehbewegungen des mechanischen Sensorelements (57) der Positions-Istwert-Erfassungseinrichtung vermittelnde Getriebe als Hypotrochoiden-Getriebe ausgebildet ist, dessen Hohlrad (63) mit dem uniaxial rotierenden Sensorelement (57) der Positions-Istwert-Erfassungseinrichtung drehfest verbunden ist.

5. Rotationshydromotor nach einem der Ansprüche 1 bis 4, **dadurch gekennzeichnet,** daß das über das weitere Getriebe (58;58') uniaxial rotatorisch antreibbare Element (57) der Rückmeldeeinrichtung Funktionselement der mechanischen Istwert-Rückmeldeeinrichtung eines zur Bewegungs- und Positions-Steuerung des Rotations-Hydromotors (11) vorgesehenen Nachlaufregelventils (39) ist, das mit elektrisch steuerbarer Sollwert-Vorgabe mittels eines Schritt- oder eines AC-Motors (41) arbeitet.

6. Rotationshydromotor nach Anspruch 5, **dadurch gekennzeichnet,** daß das Nachlauf-Regelventil (39) als Drehschieber-Ventil mit rotatorisch antreibbaren Kolben- und Gehäuseelementen (54,57) ausgebildet ist, deren azimutale Auslenkung gegeneinander anschlagbegrenzt ist.

7. Rotationshydromotor nach Anspruch 6 in Kombination mit Anspruch 3, **dadurch gekennzeichnet,** daß der zentral angeordnete Ventilkolben (57) des Nachlaufregelventils (39) mit einem Ritzel (64') versehen ist, das mit dem Hohlrad (63') des Rotors (14) in kämmendem Eingriff steht, und das Gehäuse (54) des Nachlauf-Regelventils (39) mittels des Sollwertvorgabe-Elektromotors antreibbar ist.

8. Rotationshydromotor nach Anspruch 6 in Kombination mit Anspruch 5, **dadurch gekennzeichnet,** daß der zentral angeordnete Ventilkolben (57) mittels des Sollwert-Vorgabe-Motors (41) antreibbar ist und das Ventilgehäuse (54) mit dem mit dem Ritzel (64) des Rotors (14) des Hydromotors (11) kämmenden Hohlrad (63) versehen ist.

9. Rotationshydromotor nach Anspruch 7 oder Anspruch 8, **dadurch gekennzeichnet,** daß das Gehäuse des Nachlauf-Regelventils (39) als Ventilbuchse (54) ausgebildet ist, die ihrerseits in einer zentral durchgehenden Bohrung (53) eines mit dem Motorgehäuse (28) fest verbundenen Ventilgehäuseblocks (52) des Nachlaufregelventils (39) mit dichtendem Gleitsitz drehbar angeordnet ist.

10. Rotationshydromotor nach einem der Ansprüche 6 bis 9, **dadurch gekennzeichnet,** daß eine Verspann-Einrichtung (114) vorgesehen ist, die ein zwischen der Ventilbuchse (54) und dem Kolben (57) des Nachlaufregelventils (39) permanent wirksames Drehmoment erzeugt, das dem Betrage nach kleiner ist als das Haltemoment des Sollwert-Vorgabe-Motors (41) in dessen stromlosem Zustand und auch kleiner als das Haltemoment des Rotations-Hydromotors bei abgeschalteter Druckversorgung.

## Claims

1. Rotary hydraulic motor (11) with electrohydraulic control arrangement, in which the rotor (14) performs two mutually superimposed rotational movements of which one takes place eccentrically to the central longitudinal axis (19) of the stator (17) and of which the other is a rotation round the central longitudinal axis (16) of the rotor which is rigid with the rotor, extends parallel to the longitudinal axis (19) of the stator and in turn performs a revolving movement round the central longitudinal axis of the stator along a circular path, and the rotational movements of the rotor are converted into a uniaxial rotational movement of the output shaft (36) of the motor (11) by means of an articulated shaft (34) coupling the output shaft to the rotor, and a control circuit is provided which operates with variable position set value selection and in which a mechanical sensor element (57) which is coupled in terms of movement in a backlash-free manner to the rotor and is driven uniaxially rotationally is provided for detecting the position actual value, characterised in that the sensor element (57) used for position actual value detection is coupled in terms of movement to the rotor by means of its own sensor power train (58; 58') provided in addition to the power train which is formed by the rotor (14), the articulated shaft (34) and the output shaft (36) and through which the majority of the motor torque is conveyed as useful torque.

2. Rotary hydraulic motor according to claim 1,
characterised in that the mechanism (58) which allows the conversion of the rotor movements into the uniaxial rotational movements, to be monitored, of the mechanical sensor element (57) of the position actual value detector is designed as a trochoid mechanism.

3. Rotary hydraulic motor according to claim 1,
characterised in that the additional mechanism allowing the conversion of the rotary movements of the rotor (14) of the rotary hydraulic motor (11) into the uniaxial rotational movements, to be monitored, of the mechanical sensor element of the position actual value detector is designed as a hypotrochoid mechanism (58') of which the ring gear (63') is rotationally engaged with the rotor (14) of the hydraulic motor (11).

4. Rotary hydraulic motor according to claim 1,
characterised in that the mechanism allowing the conversion of the rotary movements of the rotor (14) of the rotary hydraulic motor (11) into the uniaxial rotational movements, to be monitored, of the mechanical sensor element (57) of the position actual value detector is designed as a hypotrochoid mechanism of which the ring gear (63) is rotationally engaged with the uniaxially rotating sensor element (57) of the position actual value detector.

5. Rotary hydraulic motor according to one of claims 1 to 4, characterised in that the element (57), which can be driven uniaxially rotationally via the further mechanism (58; 58'), of the feedback device is a functional element of the mechanical actual value feedback device of a follow-up control valve (39) which is provided for movement and position control of the rotary hydraulic motor (11) and operates with electrically controllable set value selection by means of a step-by-step or an AC motor (41).

6. Rotary hydraulic motor according to claim 5,
characterised in that the follow-up control valve (39) is designed as a rotary slide valve with rotationally drivable piston and housing elements (54, 57) of which the azimuthal deflection is limited by them striking against one another.

7. Rotary hydraulic motor according to claim 6 in combination with claim 3, characterised in that the centrally arranged valve piston (57) of the follow-up control valve (39) is provided with a pinion (64') which meshes with the ring gear (63') of the rotor (14), and the housing (54) of the follow-up control valve (39) can be driven by the set value selection electric motor.

8. Rotary hydraulic motor according to claim 6 in combination with claim 5, characterised in that the centrally arranged valve piston (57) can be driven by the set value selection motor (41) and the valve housing (54) is provided with the ring gear (63) meshing with the pinion (64) of the rotor (14) of the hydraulic motor (11).

9. Rotary hydraulic motor according to claim 7 or claim 8, characterised in that the housing of the follow-up control valve (39) is designed as a valve bush (54) which, in turn, is rotatably arranged with a sealing sliding fit in a centrally continuous orifice (53) in a valve housing block (52) of the follow-up control valve (39) rigidly connected to the motor housing (28).

10. Rotary hydraulic motor according to one of claims 6 to 9, characterised in that a gripping device (114) is provided which generates a torque which acts permanently between the valve bush (54) and the piston (57) of the follow-up control valve (39) and is smaller in value than the holdinq moment of the set value selection motor (41) in its de-energised state and is also smaller than the holding moment of the rotary hydraulic motor when the pressure supply is switched off.

## Revendications

1. Moteur hydraulique rotatif (11) avec dispositif de commande électro-hydraulique, dans lequel le rotor (14) exécute deux mouvements de rotation se superposant l'un l'autre, dont l'un est réalisé excentriquement à l'axe longitudinal central (19) du stator (17), et dont l'autre constitue une rotation autour de l'axe longitudinal central du rotor (16) fixe par rapport au rotor, disposé parallèlement à l'axe longitudinal (19) du stator, qui, pour sa part, exécute de ce fait un mouvement circulaire autour de l'axe longitudinal central du stator le long d'une trajectoire circulaire et le changement des mouvements de rotation du rotor en un mouvement de rotation uniaxial de l'arbre de sortie (36) du moteur (11) s'opérant au moyen d'un arbre de transmission (34) couplant l'arbre de sortie au rotor, et un circuit régulateur étant également prévu, fonctionnant selon une indication variable d'une valeur de position de consigne, dans lequel il est prévu pour détecter la valeur de position effective, un élément détecteur (57) mécanique entraîné en rotation uniaxiale et couplé sans jeu au mouvement du rotor, caractérisé en ce que l'élément détecteur (57) utilisé pour détecter la valeur de position effective est couplé au mouvement du rotor au moyen d'une tige d'entraînement du détecteur (58 ; 58') propre, prévue en plus de la tige d'entraînement formée par le rotor (14), l'arbre de transmission (34) et l'arbre de sortie (36), par l'intermédiaire de laquelle une partie prépondérante du couple moteur est dirigée en tant que moment utile.

2. Moteur hydraulique rotatif selon la revendication 1, caractérisé en ce que le jeu d'engrenages (58) qui transmet au dispositif détecteur de la valeur de position effective le changement des mouvements du rotor en mouvements de rotation uniaxiale contrôlables de l'élément détecteur mécanique (57), est conçu sous forme d'un jeu d'engrenages trochoïde.

3. Moteur hydraulique rotatif selon la revendication 1, caractérisé en ce que le jeu d'engrenages supplémentaire transmettant au dispositif détecteur de la valeur de position effective le changement des mouvements de rotation du rotor (14) du moteur hydraulique rotatif (11) en mouvements de rotation uniaxiale contrôlables de l'élément détecteur mécanique est conçu sous forme d'un jeu d'engrenages hypotrochoïde (58'), dont la roue à denture intérieure (63') est reliée de façon fixe en rotation avec le rotor (14) du moteur hydraulique (11).

4. Moteur hydraulique rotatif selon la revendication 1, caractérisé en ce que le jeu d'engrenages transmettant au dispositif détecteur de la valeur de position effective le changement des mouvements de rotation du rotor (14) du moteur hydraulique rotatif (11) en mouvements de rotation uniaxiale contrôlables de l'élément détecteur mécanique (57) est conçu sous forme d'un jeu d'engrenages hypotrochoïde, dont la roue à denture intérieure (63) est reliée de façon fixe en rotation avec l'élément détecteur en rotation uniaxiale (57) du dispositif de détection de la valeur de position effective.

5. Moteur hydraulique rotatif selon l'une des revendications 1 à 4, caractérisé en ce que l'élément (57) du dispositif de rappel pouvant être entraîné en rotation uniaxiale par le jeu d'engrenages supplémentaire (58 ; 58') constitue un élément fonctionnel du dispositif de rappel de la valeur effective mécanique d'une soupape de régulation asservie (39) prévue pour la commande de mouvement et de position du moteur hydraulique rotatif (11), qui fonctionne selon l'indication d'une valeur de consigne à commande électrique au moyen d'un moteur à CA ou pas-à-pas (41).

6. Moteur hydraulique rotatif selon la revendication 5, caractérisé en ce que la soupape de régulation asservie (39) est conçue sous forme d'une soupape à valve rotative avec des éléments de cage et de piston pouvant être entraînés par rotation (54, 57), dont la déviation azimutale est réciproquement limitée par butée.

7. Moteur hydraulique rotatif selon la revendication 6 en combinaison avec la revendication 3, caractérisé en ce que le piston de soupape placé au centre (57) de la soupape de régulation asservie (39) est doté d'un pignon (64'), qui se trouve en relation d'engrenage par indentation avec la roue à denture intérieure (63') du rotor (14) et en ce que la cage (54) de la soupape de régulation asservie (39) peut être commandée au moyen du moteur électrique selon l'indication de la valeur de consigne.

8. Moteur hydraulique rotatif selon la revendication 6 en combinaison avec la revendication 5, caractérisé en ce que le piston de soupape placé au centre (57) peut être commandé au moyen du moteur selon l'indication de la valeur de consigne (41) et en ce que la cage de la soupape (54) est dotée de la roue à denture intérieure (63) s'indentant avec le pignon (64) du rotor (14) du moteur hydraulique (11).

9. Moteur hydraulique rotatif selon la revendication 7 ou 8, caractérisé en ce que la cage de la soupape de régulation asservie (39) est conçue sous forme d'une douille de soupape (54), qui, pour sa part repose dans un alésage central traversant (53) d'un bloc de cage de soupape (52) de la soupape de régulation asservie (39) relié de façon fixe avec le carter moteur (28) de façon pivotante avec un logement glissant étanchéifiant.

10. Moteur hydraulique rotatif selon l'une des revendications 6 à 9, caractérisé en ce qu'un dispositif de déformation (114) est prévu, qui en permanence produit un couple de rotation effectif entre la douille de soupape (54) et le piston (57) de la soupape de régulation asservie (39), qui, par module, est inférieur au moment d'arrêt du moteur indiquant la valeur de consigne (41) lorsqu'il est sans courant et également inférieur au moment d'arrêt du moteur hydraulique rotatif lorsque l'alimentation en pression est coupée.
